# FASCICULE DE BREVET EUROPEEN

(11) **EP 1 395 783 B1**
(45) Date de publication et mention de la délivrance du brevet: **09.12.2015**
(21) Numéro de dépôt: 02738264.7
(22) Date de dépôt: 17.05.2002
(51) Int. Cl.: F25J 3/04

(54) **PROCEDE ET INSTALLATION D'ALIMENTATION D'UNE UNITE DE SEPARATION D'AIR AU MOYEN D'UNE TURBINE A GAZ**
VERFAHREN UND VORRICHTUNG ZUR LUFTEINLEITUNG DURCH EINE GASTURBINE IN EINER LUFTZERLEGUNGSANLAGE
METHOD AND INSTALLATION FOR FEEDING AN AIR SEPARATION PLANT WITH A GAS TURBINE

(30) Priorité: 23.05.2001 FR 0106838
(43) Date de publication de la demande: 10.03.2004
(73) Titulaire: L'AIR LIQUIDE, Société Anonyme pour l'Etude et l'Exploitation des Procédés Georges Claude, 75007 Paris (FR)
(72) Inventeur: PEYRON, Jean-Marc, F-94000 Creteil (FR)
(74) Mandataire: Mercey, Fiona Susan
(86) Numéro de dépôt international: PCT/FR2002/001673
(87) Numéro de publication internationale: WO 2002/095310

(56) Documents cités:
- EP-A- 0 810 412
- EP-A1- 1 239 246
- DE-A- 19 908 451
- FR-A- 2 690 711
- FR-A- 2 753 638
- US-A- 5 385 024

## Description

La présente invention concerne un procédé et une installation d'alimentation d'une unité de séparation d'air au moyen d'une turbine à gaz.

De façon classique, une turbine à gaz comprend un compresseur, une chambre de combustion, ainsi qu'une turbine de détente, couplée au compresseur pour l'entraînement de ce dernier. Cette chambre de combustion reçoit un gaz de combustion, ainsi qu'une certaine quantité d'azote, destinée à abaisser la température de flamme dans cette chambre de combustion, ce qui permet de minimiser les rejets d'oxydes d'azote à l'atmosphère.

De façon connue, le gaz de combustion peut être obtenu par gazéification, à savoir par oxydation de produits carbonés, tels que du charbon ou bien encore des résidus pétroliers. Cette oxydation est réalisée dans une unité indépendante, dénommée gazéifieur.

De façon classique, il est possible d'associer cette turbine à gaz avec une unité de séparation d'air. Cette dernière, qui est habituellement une unité cryogénique comprenant au moins une colonne de distillation, permet de fournir, à partir d'air, au moins un courant gazeux constitué en majorité par un des gaz de l'air, notamment l'oxygène ou l'azote.

L'association de cette unité de séparation d'air avec la turbine à gaz consiste à tirer parti d'au moins un des deux courants gazeux précités. A cet effet, l'oxygène et l'azote produits dans l'unité de séparation d'air sont admis respectivement dans le gazéifieur et la chambre de combustion.

L'invention vise plus particulièrement la mise en oeuvre combinée d'une turbine à gaz et d'une unité de séparation d'air, dans laquelle l'air d'entrée, délivré à cette unité de séparation, est au moins en partie fourni par la turbine à gaz.

A cet effet, le circuit de refoulement du compresseur de cette turbine à gaz est mis en communication avec l'entrée de l'unité de séparation, en remplacement ou en complément d'un compresseur externe d'alimentation. Cet agencement est notamment décrit dans FR-A-2 690 711.

Cette solution connue présente cependant certains inconvénients.

En effet, il a été constaté que le fait d'alimenter l'unité de séparation d'air au moyen de la turbine à gaz est susceptible d'entraîner une perte de pureté des gaz produits dans l'unité de séparation, tels que l'oxygène, l'azote ou l'argon, voire des arrêts intempestifs de cette unité de séparation.

Dans ce dernier cas, il convient alors de procéder à un redémarrage de cette unité, ce qui implique une perte de temps conséquente, ainsi qu'une consommation énergétique considérable.

L'invention se propose de pallier ces inconvénients. A cet effet, elle a pour objet un procédé selon la revendication 1, dans lequel on admet de l'air d'entrée dans une entrée de ladite unité de séparation, on fournit au moins une fraction dudit air d'entrée à partir de ladite turbine à gaz, et on extrait de l'unité de séparation deux courants gazeux enrichis respectivement en azote et en oxygène, caractérisé en ce qu'on détecte une diminution sensible du débit de la fraction d'air provenant de la turbine à gaz, puis on recycle, vers l'entrée de l'unité de séparation.

Selon d'autres caractéristiques de l'invention :
- on recycle, vers l'entrée de l'unité de séparation, au moins une partie de chacun des deux courants gazeux ;
- en fonctionnement normal de la turbine à gaz, on fournit la totalité de l'air d'entrée à partir de la turbine à gaz ;
- après avoir détecté la diminution sensible du débit de la fraction d'air provenant de la turbine à gaz, on recycle la totalité du ou de chaque courant gazeux extrait, vers l'entrée de l'unité de séparation ;
- on envoie une fraction d'air d'appoint, dont le débit est inférieur au débit du ou de chaque courant gazeux recyclé ;
- en fonctionnement normal de la turbine à gaz, on fournit seulement une partie de l'air d'entrée, à partir de la turbine à gaz ;
- après avoir détecté la diminution sensible du débit de la fraction d'air provenant de la turbine à gaz, on recycle seulement une partie du ou de chaque courant gazeux extrait, vers l'entrée de l'unité de séparation ;
- on alimente un gazéifieur au moyen de l'autre partie, non recyclée, du courant gazeux riche en oxygène ;
- on fournit au gazéifieur un appoint d'oxygène, en complément de ladite autre partie du courant gazeux riche en oxygène ;
- on rejette à l'atmosphère l'autre partie, non recyclée, du courant gazeux riche en azote.

L'invention a également pour objet une installation selon la revendication 11.

Selon d'autres caractéristiques de l'invention :
- les moyens de recyclage sont des moyens de recyclage de chacun des deux courants gazeux, aptes à mettre en communication les premiers et seconds moyens d'évacuation avec les moyens d'alimentation en air ;
- les moyens de recyclage comprennent au moins une conduite, qui relie la sortie d'un compresseur d'un courant gazeux respectif, avec les moyens d'alimentation en air de l'unité de séparation.

L'invention va être décrite ci-après, en référence aux dessins annexés donnés uniquement à titre d'exemples non limitatifs, dans lesquels :
- la figure 1 est une vue schématique, illustrant une installation conforme à un premier mode de réalisation de l'invention, en marche normale de la turbine à gaz ;
- la figure 2 est une vue analogue à la figure 1, illustrant l'installation de la figure 1, lorsque la turbine à gaz est arrêtée ;
- la figure 3 est une vue analogue à la figure 1, illustrant une installation conforme à un second mode de réalisation de l'invention, en marche normale de la turbine à gaz ; et
- la figure 4 est une vue analogue à la figure 3, illustrant l'installation de la figure 3, lorsque la turbine à gaz est arrêtée.

L'installation représentée aux figures 1 et 2 comprend une turbine à gaz, désignée dans son ensemble par la référence 2, qui comporte, de façon classique, un compresseur d'air 4, une turbine de détente 6, couplée au compresseur 4, ainsi qu'une chambre de combustion 8. Cette turbine à gaz 2 est également pourvue d'un alternateur 10, entraîné par un arbre 12, commun au compresseur 4 ainsi qu'à la turbine 6.

L'installation de la figure 1 comprend également une unité de séparation d'air, de type connu, désignée dans son ensemble par la référence 14. L'entrée de cette unité de séparation 14 est alimentée en air par une conduite 16, mise en communication avec le circuit de refoulement 5 du compresseur 4.

Cette conduite 16 est équipée d'une vanne 17, ainsi que d'un capteur de débit 18. L'unité de séparation opère par cryogénie et comporte à cet effet plusieurs colonnes de distillation non représentées.

Une ligne 20 permet d'évacuer, hors de l'unité 14, un premier courant W d'azote résiduaire. Ce courant contient au moins 90%, de préférence au moins 95% molaires d'azote, ainsi que quelques % d'oxygène.

Cette ligne 20 débouche dans un compresseur 22, en aval duquel s'étend une conduite 24, qui est pourvue d'une vanne 26 et débouche dans la chambre de combustion 8. Une ligne 28, munie d'une vanne 30, relie les conduites 16 et 24.

Une conduite 32 permet l'évacuation, hors de l'unité 14, d'un courant gazeux GOX riche en oxygène, qui contient au moins 70%, de préférence au moins 80% molaires, d'oxygène. Cette conduite 32 débouche dans un compresseur 34, en aval duquel s'étend une ligne 36, munie d'une vanne 38.

Cette ligne 36 débouche dans un gazéifieur 40, de type classique, qui est alimenté par un réservoir non représenté, contenant des produits carbonés, tels que du charbon. Une conduite 42, munie d'une vanne 44, relie la conduite 16 et la ligne 36.

Une ligne 46, qui s'étend en aval du gazéifieur 32, véhicule le gaz combustible issu de l'oxydation des produits carbonés précités. Cette ligne 46, qui est équipée d'une vanne 48, est mise en communication avec la chambre de combustion 8 de la turbine à gaz.

Par ailleurs, le capteur 18 est mis en relation avec les vannes 26, 30, 38 et 44, par des lignes de commande respectives, représentées en traits mixtes, qui sont affectées des références 26', 30', 38' et 44'.

Le fonctionnement de l'installation ci-dessus, en régime normal de la turbine à gaz 2, va être décrit ci-après, en référence à la figure 1.

L'unité de séparation d'air 14 reçoit de l'air comprimé provenant du compresseur 4 et produit, de façon classique, deux courants gazeux, enrichis respectivement en azote et oxygène, qui sont véhiculés par la ligne 20 et la conduite 32.

Le courant gazeux enrichi en oxygène est admis dans le gazéifieur 40, qui reçoit par ailleurs des produits carbonés tels du charbon. L'oxydation réalisée dans ce gazéifieur 40 conduit à la production de gaz combustible, délivré par la conduite 46, qui alimente la chambre de combustion 8 de la turbine à gaz. Cette dernière reçoit par ailleurs, par la conduite 24, le courant gazeux W enrichi en azote, ainsi que, par la ligne 5, l'air comprimé provenant du compresseur 4.

Les gaz issus de la combustion correspondante, mélangés à l'azote résiduaire, sont envoyés vers l'admission de la turbine de détente 6, où ils se détendent en entraînant cette dernière. Ceci permet également, via l'arbre 12, l'entraînement du compresseur 4 ainsi que de l'alternateur 10, qui alimente par exemple un réseau de distribution électrique non représenté.

Il est à noter que, dans cette marche normale de la turbine 2, les vannes 26 et 38 sont ouvertes, alors que les vannes 30 et 44 sont fermées. De la sorte, la ligne 16 n'est alimentée ni par la ligne 28, ni par la conduite 42, qui sont ainsi représentées en pointillés.

Lorsque la turbine à gaz 2 connaît un incident, notamment dû à une variation brutale d'un de ses paramètres, cette turbine à gaz s'arrête, ou subit un dysfonctionnement notable. De la sorte, le débit d'air comprimé circulant dans la conduite 16 est soumis à une diminution sensible.

Lorsque cette diminution de débit est supérieure à une valeur prédéterminée, qui correspond par exemple à une chute instantanée d'au moins 5%, le capteur 18 détecte cette chute de débit. Puis, il envoie des signaux aux vannes 26, 30, 38 et 44, par les lignes de commande 26', 30', 38' et 44'.

Le basculement de ces quatre vannes peut également être initié par l'intermédiaire d'un capteur, non représenté, signalant l'arrêt de la turbine.

Ceci provoque alors l'ouverture des vannes 30 et 44 initialement fermées, ainsi que la fermeture des vannes 26 et 38, initialement ouvertes. De la sorte, le courant enrichi en oxygène n'alimente plus le gazéifieur, via la ligne 36, alors que le courant enrichi en azote n'alimente plus la chambre de combustion 8, via la conduite 24.

En revanche, ces deux courant gazeux sont recyclés vers l'entrée de l'unité de séparation d'air 14, par la ligne 28 et la conduite 42.

Le courant enrichi en azote, qui peut être chargé d'impuretés, est avantageusement recyclé en amont d'un dispositif classique d'épuration. Ce courant recyclé peut également subir un refroidissement préalable, avant d'être admis dans l'unité de séparation 14.

En revanche, le courant enrichi en oxygène peut être délivré à l'entrée de cette unité 14, sans être soumis à une épuration, ni à un refroidissement.

Il est à noter que le mélange de ces deux courants enrichis respectivement en azote et en oxygène, admis à l'entrée de l'unité 14, possède une composition voisine de celle de l'air.

Par ailleurs, dans l'hypothèse où la turbine à gaz, bien que connaissant un incident, serait toujours en fonctionnement, on procède à son arrêt complet.

Sur la figure 2, la conduite 24, les lignes 36 et 46, ainsi que la turbine à gaz 2 sont représentées en traits pointillés. En revanche, la ligne 28 et la conduite 42 sont représentées en traits pleins.

Etant donné que, dès que l'unité de séparation 14 n'est plus suffisamment alimentée par le compresseur 4, les deux courants gazeux sont recyclés, par la ligne 28 et la conduite 42, vers l'entrée de cette unité 14, celle-ci ne subit pas de variation brutale de son débit d'entrée. Ce dernier peut être ainsi maintenu constant, où être diminué progressivement, en réduisant la charge de cette unité de séparation 14.

Il est à noter que, durant la phase de recyclage des deux courants gazeux précités vers l'entrée de l'unité de séparation 14, il est possible de faire appel à un compresseur d'appoint 50, visible sur la figure 2. Ce dernier permet ainsi de compenser les pertes de gaz, liées à un tel recyclage.

Ce compresseur 50 peut également être utilisé pour le démarrage de l'unité de séparation 14, sans faire appel à la turbine à gaz 2, ce qui permet le cas échéant de démarrer en parallèle cette turbine et cette unité de séparation. Ce compresseur d'appoint 50 est susceptible de présenter des dimensions très réduite, de sorte qu'il est d'un coût faible et qu'il implique peu de dépenses énergétiques.

Lorsque la turbine à gaz est à nouveau à même de fonctionner normalement, les différentes vannes 26, 30, 38 et 44 sont placées dans leur configuration initiale. Ceci permet de remettre en oeuvre l'installation, dans son agencement de la figure 1.

Les figures 3 et 4 représentent un second mode de réalisation de l'installation conforme à l'invention.

Cette variante diffère de l'installation représentée à la figure 1, en ce qu'il est prévu un compresseur 52, permettant d'alimenter en air l'unité de séparation 14, via une conduite 54.

Lors d'une marche normale de la turbine à gaz 2, le fonctionnement de l'installation est identique à celui décrit en référence à la figure 1, étant entendu que le compresseur 52 permet l'alimentation en air de l'unité de séparation 14, en association avec le compresseur 4 de la turbine à gaz 2.

Lors d'un incident survenant au niveau de cette turbine à gaz 2, la baisse de débit d'air dans la ligne 16 est détectée, de façon analogue à ce qui a été décrit précédemment. On ferme alors les vannes 26 et 38, et on ouvre les vannes 30 et 44, de manière à recycler, vers l'entrée de l'unité de séparation 14, les courant gazeux véhiculés par la ligne 28 et la conduite 42.

Il est à noter que ces courants gazeux sont recyclés uniquement en partie, de façon à compenser seulement l'absence d'alimentation par le compresseur 4 de la turbine 2, étant entendu que le compresseur extérieur 52 continue à diriger de l'air vers l'unité de séparation 14.

Par ailleurs, il est à noter que le mélange entre l'air provenant du compresseur 52, et les deux courants gazeux enrichis respectivement en azote et en oxygène, possède une composition voisine de celle de l'air.

L'autre fraction du courant gazeux riche en oxygène, qui n'est pas recyclée, est envoyée vers le gazéifieur 40, de façon analogue à l'agencement de la figure 3. Par ailleurs, il est prévu une unité 56, permettant de fournir un appoint d'oxygène, de sorte que le débit d'oxygène admis à l'entrée du gazéifieur ne subit pas de diminution brutale. Ceci permet de ne pas arrêter ce gazéifieur, ce qui est avantageux en termes de gain de temps et de consommation énergétique.

La fraction d'azote non recyclée, s'écoulant par la ligne 24, est rejetée à l'atmosphère. La vanne 26 est fermée, alors que la turbine à gaz est arrêtée.

Etant donné qu'on recycle, par la ligne 28 et la conduite 42, une partie des courants gazeux enrichis en azote et en oxygène, ceci permet d'éviter toute diminution brutale du débit d'air, admis à l'entrée de l'unité de séparation 14.

Les charges respectives de l'unité de séparation 14 et du gazéifieur 40 peuvent être progressivement diminuées, une fois ces opérations de recyclage mises en oeuvre. De la sorte, il est possible de réduire progressivement le débit des courants gazeux, recyclés via la ligne 28 et la conduite 42, de même que le débit d'oxygène fourni par l'unité d'appoint 56. Une fois ce recyclage stoppé, l'alimentation du gazéifieur peut à nouveau être uniquement assurée par l'oxygène s'écoulant dans la ligne 36.

Lorsque la turbine à gaz est à même de fonctionner à nouveau normalement, on place les différentes vannes dans leurs configurations initiales, de sorte que l'installation retrouve son agencement de la figure 3.

L'invention permet de réaliser les objectifs précédemment mentionnés.

En effet, la Demanderesse a constaté que la perte de pureté des produits extraits de l'unité de séparation, ainsi que les arrêts intempestifs de cette dernière, sont principalement dûs aux diminutions brutales du débit d'air, admis à l'entrée de cette unité de séparation. Or, de telles diminutions brutales sont liées aux dysfonctionnements, voire à l'arrêt de la turbine à gaz, le compresseur de cette dernière n'alimentant alors plus l'unité de séparation.

Le fait de recycler, vers l'entrée de l'unité de séparation, au moins une partie de chacun des courants gazeux qui en sont extraits, permet d'éviter toute fluctuation notable de ce débit d'air d'entrée. Ainsi, il est possible de maintenir ce dernier constant, ou de le diminuer de façon progressive, de sorte qu'un fonctionnement satisfaisant de cette unité de séparation est en permanence garanti.

## Revendications

1. Procédé d'alimentation d'une unité de séparation d'air (14) au moyen d'une turbine à gaz (2), dans lequel on admet (par 16, 54) de l'air d'entrée dans une entrée de ladite unité de séparation (14), on fournit (par 16) au moins une fraction dudit air d'entrée à partir de ladite turbine à gaz (2), et on extrait de l'unité de séparation (16) deux courants gazeux (par 20, 24, 32, 36) enrichis respectivement en azote et en oxygène, **caractérisé en ce qu'**on détecte (par 18) une diminution sensible du débit de la fraction d'air provenant de la turbine à gaz (2), puis on recycle (par 28, 42), vers l'entrée de l'unité de séparation (14), au moins une partie d'au moins un des deux courants gazeux, et dans lequel on détecte la diminution sensible du débit de ladite fraction d'air provenant (par 16) de la turbine à gaz (2), en détectant le passage de ce débit au-dessous d'une valeur prédéterminée, la valeur prédéterminée correspondant une diminution instantanée d'au moins 5% du débit de la fraction d'air d'entrée provenant de la turbine à gaz (2) ou on détecte la diminution sensible du débit de ladite fraction d'air provenant de la turbine à gaz, en détectant un arrêt de la turbine à gaz.

2. Procédé d'alimentation selon la revendication 1, **caractérisé en ce qu'**on recycle (par 28, 42), vers l'entrée de l'unité de séparation (14), au moins une partie de chacun des deux courants gazeux.

3. Procédé d'alimentation selon l'une des revendications précédentes, **caractérisé en ce que**, en fonctionnement normal de la turbine à gaz (2), on fournit (par 16) la totalité de l'air d'entrée à partir de la turbine à gaz (2).

4. Procédé d'alimentation selon la revendication 3, **caractérisé en ce que**, après avoir détecté la diminution sensible du débit de la fraction d'air provenant de la turbine à gaz, on recycle (par 28, 42) la totalité du ou de chaque courant gazeux extrait, vers l'entrée de l'unité de séparation (14).

5. Procédé d'alimentation selon la revendication 4, **caractérisé en ce qu'**on envoie une fraction d'air d'appoint (par 52), dont le débit est inférieur au débit du ou de chaque courant gazeux recyclé.

6. Procédé d'alimentation selon l'une des revendications 1 ou 2, **caractérisé en ce que**, en fonctionnement normal de la turbine à gaz, on fournit (par 16) seulement une partie de l'air d'entrée, à partir de la turbine à gaz (2).

7. Procédé d'alimentation selon la revendication 6, **caractérisé en ce que**, après avoir détecté la diminution sensible du débit de la fraction d'air provenant de la turbine à gaz, on recycle (par 28, 42) seulement une partie du ou de chaque courant gazeux extrait, vers l'entrée de l'unité de séparation (14).

8. Procédé d'alimentation selon la revendication 7, **caractérisé en ce qu'**on alimente (par 36) un gazéifieur (40) au moyen de l'autre partie, non recyclée, du courant gazeux riche en oxygène.

9. Procédé d'alimentation selon la revendication 8, **caractérisé en ce qu'**on fournit au gazéifieur (40) un appoint d'oxygène (par 56), en complément de ladite autre partie du courant gazeux riche en oxygène.

10. Procédé d'alimentation selon l'une des revendications 7à9, **caractérisé en ce qu'**on rejette à l'atmosphère l'autre partie, non recyclée, du courant gazeux riche en azote.

11. Installation d'alimentation d'une unité de séparation d'air (14) au moyen d'une turbine à gaz (2), comprenant une turbine à gaz (2) comportant des moyens de fourniture d'air comprimé, en particulier un compresseur (4), une unité de séparation d'air (14) comprenant des moyens d'alimentation (16, 52) en air d'entrée, ces moyens d'alimentation (16, 52) comportant au moins des premiers moyens d'alimentation (16), en liaison avec les moyens de fourniture (4) de la turbine à gaz (2), ainsi que des premiers (20, 24) et seconds (32, 36) moyens d'évacuation, hors de ladite unité (14), de deux courants gazeux enrichis respectivement en azote et en oxygène, **caractérisée en ce qu'**elle comprend en outre des moyens de recyclage (28, 42) d'au moins un des deux courants gazeux, aptes à mettre en communication au moins les premiers ou seconds moyens d'évacuation (20, 24, 32, 36) avec les moyens d'alimentation en air (16, 52) de l'unité de séparation d'air (14) et des moyens de détection (18) d'une diminution sensible du débit d'air s'écoulant dans les premiers moyens d'alimentation (16), ces moyens de détection étant mis en relation avec des moyens de réglage, en particulier des vannes (26, 38, 30, 44), aptes à régler les débits de gaz s'écoulant dans les premiers (20, 24) et/ou seconds (32, 36) moyens d'évacuation et les moyens de recyclage (28, 42), les moyens de détection comprenant
a) des moyens de mesure (18) du débit d'air s'écoulant dans les premiers moyens d'alimentation (16) ou
b) des moyens de détection d'un arrêt de la turbine à gaz.

12. Installation selon la revendication 14, **caractérisée en ce que** les moyens de recyclage (28, 42) sont des moyens de recyclage de chacun des deux courants gazeux, aptes à mettre en communication les premiers et seconds moyens d'évacuation (20, 24, 32, 36) avec les moyens d'alimentation en air (16, 52).

13. Installation selon l'une des revendications 11 à ou 12, caractérisée en ce les moyens de recyclage comprennent au moins une conduite (28, 42), qui relie la sortie d'un compresseur (22, 34) d'un courant gazeux respectif, avec les moyens d'alimentation en air (16, 52) de l'unité de séparation (14).

## Patentansprüche

1. Verfahren zur Versorgung einer Lufttrenneinheit (14) anhand einer Gasturbine (2), wobei man eine Zuluft (über 16, 54) in einem Eingang der besagten Trenneinheit (14) einlässt, man (über 16) zumindest eine Fraktion der besagten Zuluft aus der besagten Gasturbine (2) bereitstellt, und man aus der Trenneinheit (16) zwei Gasströme (über 20, 24, 32, 36) extrahiert, die jeweils mit Stickstoff und mit Sauerstoff angereichert sind, **dadurch gekennzeichnet, dass** man (über 18) eine wahrnehmbare Verringerung des Durchsatzes der Luftfraktion aus der Gasturbine (2) erfasst, und man danach (über 28, 42) zumindest einen Teil zumindest eines der beiden Gasströme zum Eingang der Trenneinheit (14) recycelt, und wobei man eine wahrnehmbare Verringerung des Durchsatzes der besagten Luftfraktion (über 16) aus der Gasturbine (2) erfasst, indem man den Durchlauf dieses Durchsatzes unter einem vorbestimmten Wert erfasst, wobei der vorbestimmte Wert einer momentanen Verringerung des Durchsatzes der Zuluftfraktion aus der Gasturbine (2) um zumindest 5% entspricht, oder man die wahrnehmbare Verringerung des Durchsatzes der besagten Luftfraktion aus der Gasturbine erfasst, indem man einen Halt der Gasturbine erfasst.

2. Verfahren zur Versorgung nach Anspruch 1, **dadurch gekennzeichnet, dass** man (über 28, 42) zumindest einen Teil eines jeden der beiden Gasströme zum Eingang der Trenneinheit (14) recycelt.

3. Verfahren zur Versorgung nach einem der vorherigen Ansprüche, **dadurch gekennzeichnet, dass** man im Normalbetrieb der Gasturbine (2) (über 16) die gesamte Zuluft aus der Gasturbine (2) bereitstellt.

4. Verfahren zur Versorgung nach Anspruch 3, **dadurch gekennzeichnet, dass** man nach dem Erfassen der wahrnehmbaren Verringerung des Durchsatzes der Luftfraktion aus der Gasturbine die Gesamtheit des oder eines jeden extrahierten Gasstroms zum Eingang der Trenneinheit (14) recycelt (über 28, 42).

5. Verfahren zur Versorgung nach Anspruch 4, **dadurch gekennzeichnet, dass** man (über 52) eine Fraktion an zusätzlicher Luft verschickt, deren Durchsatz kleiner ist, als der Durchsatz des oder eines jeden recycelten Gasstroms.

6. Verfahren zur Versorgung nach einem der Ansprüche 1 oder 2, **dadurch gekennzeichnet, dass** man beim Normalbetrieb der Gasturbine (über 16) nur einen Teil der Zuluft aus der Gasturbine (2) bereitstellt.

7. Verfahren zur Versorgung nach Anspruch 6, **dadurch gekennzeichnet, dass** man nach dem Erfassen der wahrnehmbaren Verringerung des Durchsatzes der Luftfraktion aus der Gasturbine (über 28, 42) nur einen Teil des oder eines jeden extrahierten Gasstroms zum Eingang der Trenneinheit (14) recycelt.

8. Verfahren zur Versorgung nach Anspruch 7, **dadurch gekennzeichnet, dass** man (über 36) anhand des anderen, nicht recycelten Teils des mit Sauerstoff angereicherten Gasstroms einen Vergaser (40) versorgt.

9. Verfahren zur Versorgung nach Anspruch 8, **dadurch gekennzeichnet, dass** man dem Vergaser (40) (über 56) als Ergänzung zum besagten anderen Teil des mit Sauerstoff angereicherten Gasstroms zusätzlichen Sauerstoff bereitstellt.

10. Verfahren zur Versorgung nach einem der Ansprüche 7 bis 9, **dadurch gekennzeichnet, dass** man den anderen, nicht recycelten Teil des mit Stickstoff angereicherten Gasstroms an die Atmosphäre abgibt.

11. Installation zur Versorgung einer Lufttrenneinheit (14) anhand einer Gasturbine (2), eine Gasturbine (2) umfassend, die Mittel zur Bereitstellung von Druckluft, im Besonderen einen Kompressor (4) umfasst, eine Lufttrenneinheit (14), Mittel zur Versorgung (16, 52) mit Zuluft umfassend, wobei diese Mittel zur Versorgung (16, 52) zumindest erste Versorgungsmittel (16) umfassen, die in Verbindung mit den Bereitstellungsmitteln (4) der Gasturbine (2) stehen, sowie erste (20, 24) und zweite (32, 36) Evakuierungsmittel von zwei Gasströmen aus der besagten Einheit (14) heraus, die jeweils mit Stickstoff und mit Sauerstoff angereichert sind, **dadurch gekennzeichnet, dass** sie darüber hinaus Mittel zum Recyceln (28, 42) zumindest eines der beiden Gasströme umfasst, die in der Lage sind, zumindest die ersten oder zweiten Evakuierungsmittel (20, 24, 32, 36) mit den Versorgungsmitteln (16, 52) der Lufttrenneinheit (14) in Verbindung zu bringen, und Mittel zum Erfassen (18) einer wahrnehmbaren Verringerung des Luftdurchsatzes, der in die ersten Versorgungsmittel (16) strömt, wobei diese Erfassungsmittel in Verbindung mit Einstellmitteln, und im Speziellen mit Ventilen (26, 38, 30, 44) gebracht werden, die in der Lage sind, die Gasdurchsätze einzustellen, die in die ersten (20, 24) und/ oder zweiten (32, 36) Evakuierungsmittel und die Recyclingmittel (38, 42) strömen, wobei die Mittel zum Erfassen folgendes umfassen
a) Mittel zum Messen (18) des Luftdurchsatzes, der in die ersten Versorgungsmittel (16) strömt, oder
b) Mittel zum Erfassen eines Stopps der Gasturbine.

12. Installation nach Anspruch 11, **dadurch gekennzeichnet, dass** die Recyclingmittel (28, 42) Mittel zum Recyceln eines jeden der beiden Gasströme sind, die in der Lage sind, die ersten und zweiten Evakuierungsmittel (20, 24, 32, 36) mit den Luftversorgungsmitteln (16, 52) in Verbindung zu setzen.

13. Installation nach einem der Ansprüche 11 oder 12, **dadurch gekennzeichnet, dass** die Recyclingmittel zumindest einen Kanal (28, 42) umfassen, der den Ausgang eines Kompressors (22, 34) eines jeweiligen Gasstroms mit den Luftversorgungsmitteln (16, 52) der Trenneinheit (14) verbindet.

## Claims

1. Method of supplying an air separation unit (14) by means of a gas turbine (2), wherein inlet air is taken in (by 16, 54) in an inlet of said separation unit (14), at least one fraction of said inlet air from said gas turbine (2) is supplied (by 16), and two gas streams are extracted (by 20, 24, 32, 36) from the separation unit (16) enriched with nitrogen and oxygen, respectively, **characterised in that** a significant decrease in the flow of the fraction of air flow coming from the turbine gas (2) is detected (by 18), then at least one portion of at least one of the two gas streams is recycled (by 28, 42), towards the inlet of the separation unit (14), and wherein the substantial decrease in the flow of said fraction of air coming from (by 16) the gas turbine (2) is detected, by detecting the passage of this flow below a predetermined value, the predetermined value corresponding to an instantaneous decrease by at least 5% of the flow of the fraction of inlet air coming from the gas turbine (2) or the significant reduction in the flow of said fraction of air coming from the gas turbine is detected, by detecting a stop of the gas turbine.

2. Method of supplying according to claim 1, **characterised in that** at least one portion of each of the two gas streams is recycled (by 28, 42), towards the inlet of the separation unit (14).

3. Method of supplying according to one of the preceding claims, **characterised in that**, in normal operation of the gas turbine (2), all of the inlet air from the gas turbine (2) is provided (by 16).

4. Method of supplying according to claim 3, **characterised in that**, after detecting the significant decrease in the flow rate of the fraction of air from the gas turbine,) all of the or of each gaseous stream withdrawn, to the inlet of the separation unit (14) is recycled (via 28, 42.

5. Method of supplying according to claim 4, **characterised in that** a makeup air fraction is sent (by 52), of which the flow rate is less than the flow rate of the or of each recycled gaseous stream.

6. Method of supplying according to one of claims 1 or 2, **characterised in that**, in normal operation of the gas turbine, only a portion of the inlet air is provided (by 16), from the gas turbine (2).

7. Method of supplying according to claim 6, **characterised in that**, after detecting the significant decrease in the rate of the fraction of air coming from the gas turbine, only a portion of the or of each gaseous stream withdrawn is recycled (by 28, 42), to the inlet of the separation unit (14).

8. Method of supplying according to claim 7, **characterised in that** a gasifier (40) is supplied (by 36) by means of the other part, not recycled, of the gaseous oxygen-rich stream.

9. Method of supplying according to claim 8, **characterised in that** a makeup of oxygen is provided (by 56) to the gasifier (40), in addition to said another portion of the gaseous oxygen-rich stream.

10. Method of supplying according to one of claims 7 to 9, **characterised in that** the other part, not recycled, of the gaseous nitrogen-rich stream is vented to the atmosphere.

11. Installation for supplying an air separation unit (14) by means of a gas turbine (2), comprising a gas turbine (2) having supply means for compressed air, in particular a compressor (4), an air separation unit (14) comprising means of supplying (16, 52) inlet air, with these supply means (16, 52) having at least first means of supply (16), in liaison with the means of supplying (4) the gas turbine (2), as well as first (20, 24) and second (32, 36) means of discharge, outside of said unit (14), of two gaseous streams enriched with nitrogen and oxygen, respectively, **characterised in that** it further comprises recycling means (28, 42) of at least one of the two gas streams, able to place into communication at least the first or second discharge means (20, 24, 32, 36) with the air supply means (16, 52) of the air separation unit (14) and, detection means (18) of a substantial decrease in the air flow flowing in the first supply means (16), these detection means being put in contact with adjusting means, in particular valves (26, 38, 30, 44), capable of adjusting the gas flow flowing into the first (20, 24) and/or second (32, 36) discharge means and the recycling means (28, 42), the detection means comprising
a) measurement means (18) of the air flow flowing in the first supply means (16) or
b) means for detecting a stop of the gas turbine.

12. Installation according to claim 11, **characterised in that** the recycling means (28, 42) are means of recycling of each of the two gas streams, able to put in communication the first and second discharge means (20, 24, 32, 36) with the air supply means (16, 52).

13. Installation according to one of claims 11 or 12, **characterised in that** the recycling means comprise at least one line (28, 42), which connect the outlet of a compressor (22, 34) of a respective gaseous stream, with the air supply means (16, 52) of the separation unit (14).
